# EUROPÄISCHE PATENTSCHRIFT

(11) **EP 0 512 135 B1**
(45) Veröffentlichungstag und Bekanntmachung des Hinweises auf die Patenterteilung: **08.03.1995**
(21) Anmeldenummer: 91107298.1
(22) Anmeldetag: 06.05.1991
(51) Int. Cl.: E04C 2/28

(54) **Bewehrungs- oder Tragplatte**
Reinforcement or supporting plate
Plaque d'armature ou plaque de support

(43) Veröffentlichungstag der Anmeldung: 11.11.1992
(73) Patentinhaber: Krismer, Josef, A-6500 Landeck (AT)
(72) Erfinder: Krismer, Josef, A-6500 Landeck (AT)
(74) Vertreter: Hefel, Herbert, Dipl.-Ing.

(56) Entgegenhaltungen:
- AT-B- 390 095
- BE-A- 537 594
- DE-A- 2 252 988
- DE-A- 2 413 645
- DE-A- 2 521 143
- FR-A- 2 221 601
- US-A- 3 238 681

## Beschreibung

Die Erfindung bezieht sich auf eine Bewehrungs- oder Tragplatte mit den Merkmalen des Oberbegriffes des Patentanspruches 1.

Solche Bewehrungs- oder Tragplatten sind in vielen verschiedenen Ausführungsformen bekannt geworden (DE-A-2 252 988, DE-A-2 413 645, AT-B-390 095, BE-A-537 594, DE-A-2 521 143). Stirnseitig bzw. im Querschnitt betrachtet, besitzen diese Bewehrungs- oder Tragplatten einen wellenförmigen bzw. gezahnten Verlauf mit nach unten offenen Rinnen oder Kanälen, wobei die Seitenwangen dieser Rinnen je nach Ausführungsform der Platte parallel zueinander angeordnet sein können oder nach unten hin auseinander- oder aber auch zusammenlaufen. Die jeweiligen Kanten im Bereich der Plattenebene sind durch einfache Biegeoperationen gebildet.

Von diesem Stand der Technik ausgehend hat sich die Erfindung die Aufgabe gestellt, diese Bewehrungs- oder Tragplatten, die sich im Grunde durchaus bewährt haben, dahingehend zu verbessern, daß ihre Steifigkeit ohne besonderen Aufwand erhöht wird und dennoch die erwähnten Kanäle so gestaltet sind, daß in und an ihnen Installationen angebracht oder Verkleidungen abgehängt werden können bzw. daß in ihnen schallschluckende Elemente eingebracht werden können, ohne daß dafür besondere zusätzliche Haltevorrichtungen vorgesehen werden müssen, da solche leichtgewichtige, in der Regel aus Schaumstoff gefertigte Schallschluckelemente dank der geometrischen Ausgestaltung des besagten Teiles von diesen gehalten werden können. Zur Lösung dieser Aufgabe sieht die Erfindung jene Maßnahmen vor, die Inhalt und Gegenstand des kennzeichnenden Teiles des Patentanspruches sind.

Ausführungsbeispiele veranschaulicht die Erfindung. Es zeigen:
Fig. 1 eine erste Ausführungsform einer Bewehrungs- oder Tragplatte im Schnitt;
Fig. 2 eine weitere Ausführungsform, ebenfalls im Schnitt;
Fig. 3 einen Schnitt durch den Verbindungsbereich zwischen zwei benachbarten Bewehrungs- oder Tragplatten.

Eine erfindungsgemäße Bewehrungs- oder Tragplatte ist durch die besondere Profil-Flächenarmierung aus Profiltafeln und/oder Lamellenbändern zur Bewehrung von Wänden, Decken, Gewölben, Böden und Dächern sowie von Stützen mit eckigem, kreis- und kreisrinaförmigem Querschnitt einsetzbar, wobei diese Bewehrungs-oder Tragplatte zugleich als verlorene Schalung, als Feuchtigkeitsschutz und somit als Dampfsperre, als Schallschluckelement und auch als Befestigungselement für verschiedene Montageteile dient.

Die Bewehrungs- oder Tragplatte besteht dabei aus einem profilierten, ein-oder beidseitig verzinkten oder beschichteten Stahl- oder Aluminiumblech, aus Aluminium-Strangpreßprofilen, aus nichtrostenden Blechen, sonstigen Metallblechen aller Art, aus Glas- oder Kohlefaser-Kunststoffen oder aus Asbesten.

Die Tragplatte 1 ist mit in Längsrichtung mit Abstand parallel zueinander durchgehenden, von der Plattenebene abstehenden Versteifungsstegen 2 versehen, welche von aufgebogenen Abschnitten der Tragplatte 1 selbst gebildet werden. An den frei auskragenden Längsrandbereichen 3 der Versteifungsstege 2 sind die parallel zueinander verlaufenden Abschnitte der Tragplatte 1 bzw. die Randstege 4, 5 parallel zueinander aneinander anliegend ausgerichtet. Dieser frei abstehende Längsrandbereich 3 der Versteifungsstege und/oder der Randstege 4, 5 ist wellen- oder zahnartig verformt. Diese wellen- oder zahnartige Verformung der Längsrandbereiche 3 kann in einfacher Weise durch Biegen oder Pressen hergestellt werden.

Bei der Ausführung nach Fig. 1 verlaufen die die Versteifungsstege 2 bildenden Abschnitte 11 an den wellen-oder zahnartig ausgeformten Längsrandbereich 3 anschließend spitzwinklig zur Ebene der Tragplatte 1 zueinander divergierend aus, wobei am Übergangsbereich zwischen den den Versteifungssteg 2 bildenden Abschnitten 11 und dem ebenen Abschnitt der Tragplatte 1 umgebördelte Abschnitte 12 in den unterhalb des Versteifungssteges 2 gebildeten Kanal 13 ragen. Es kann dabei jeder oder, wie in Fig. 1 abgebildet, jeder zweite Versteifungssteg 2 auf diese Weise ausgebildet werden. Eine andere Ausführung ist in Fig. 2 dargestellt, wobei jedoch die Abschnitte 11 der Versteifungsstege 2 als bogenförmig verlaufende Abschnitte 11 ausgebildet sind.

Bei der Ausführung nach Fig. 2 sind die Versteifungsstege spitzwinklig zur Plattenebene geneigt. Es kann auch vorgesehen werden, daß die Randstege 4, 5 ebenfalls spitzwinklig zur Plattenebene geneigt ausgeführt sind. Es ist dabei vorteilhaft, wenn wenigstens jeweils zwei einander benachbarte Versteifungsstege 2 gegeneinander geneigt sind, um eben dadurch Halterungen für verschiedene Montageteile 15 zu erhalten.

Bei den Ausführungen nach den Fig. 1 und 2 und bei der vergrößerten Darstellung nach Fig. 3 ist ersichtlich, daß ein Randsteg 4 der Tragplatte 1 als annähernd rechtwinklig aufgebogener Abschnitt ausgeführt ist. Der gegenüberliegende Randsteg 5 weist an seinem freien Längsrandbereich zum Übergreifen des Randsteges 4 der benachbarten Tragplatte 1 einen hakenartig umgebogenen Teil 17 auf. Es ist somit eine kraft- und formschlüssige Verbindung aneinander anschließender Tragplatten 1 möglich, wobei in den umgebogenen Abschnitt des Randsteges 5 ein Dichtungsstreifen oder ein Dichtungsmittel 18 eingesetzt werden kann.

In den gezeigten Ausführungsbeispielen ist die Tragplatte immer im wesentlichen eben ausgeführt. Es ist aber auch möglich, die Tragplatten in einer quer zu den Versteifungsstegen bzw. Randstegen verlaufenden Ebene bogenförmig zu krümmen, so daß die erfindungsgemäßen Bewehrungs- oder Tragplatten auch bei gekrümmten Bauwerken problemlos einsetzbar sind. Es kann daher sowohl eine Krümmung zum Beton hin als auch vom Beton weg erfolgen.

Die zwischen benachbarten Tragplatten 1 eingesetzte Dichtung 18 ist besonders vorteilhaft als Feuchtigkeitsschutz und somit als Dampfsperre, dient aber außerdem als Schutz gegen Schmutz, als Dichtung und als Kraftschlußverbindung zwischen benachbarten Tragplatten 1.

Eine Zusatzarmierung mit bekannten Torstählen ist möglich. Solche Varianten sind jedoch auf den Zeichnungen nicht dargestellt. Wenn die Bewehrungs- oder Tragplatte aus metallischen Werkstoffen hergestellt ist, wird das Ausgangsmaterial zweckmäßigerweise metallurgisch den Torstählen angepaßt und durch Dehnen und Recken in der Spannung diesen Torstählen gleichgestellt. Die Abstimmung der Widerstandskraft der Bewehrungs- oder Tragplatte erfolgt durch eine variable Profilgestaltung, die Eigenschaft und Dicke des eingesetzten Materials sowie durch Reckung.

Dank der erfindungsgemäßen Ausgestaltung sind die in der Ebene der Platte liegenden Kanten der Kanäle außerordentlich steif, und die diese Versteifung bringenden umgebördelten Abschnitte 12 können als Widerlager dienen für die Aufnahme von Installationsbauteilen oder von Aufhängungen für Verkleidungen, oder es können in diese Kanäle Schallschluckelemente aus geschäumtem Kunststoff eingelegt werden, die durch diese umgebördelten Abschnitte 12 hinreichend sicher und dauerhaft gehalten werden, ohne daß es einer zusätzlichen Befestigung dieser Schallschluckelemente bedarf.

## Patentansprüche

1. Bewehrungs- oder Tragplatte mit in Längsrichtung mit Abstand parallel zueinander durchgehenden, von der Plattenebene abstehenden Versteifungsstegen, weiche von aufgebogenen Abschnitten der Bewehrungs-oder Tragplatte gebildet sind, wobei zumindest an den frei auskragenden Randbereichen der Versteifungsstege die parallel zueinander verlaufenden Abschnitte der Bewehrungs-oder Tragplatte bzw. die Randstege einander benachbarter Bewehrungs- oder Tragplatten aneinander anliegen und der frei abstehende Längsrandbereich der Versteifungsstege und/oder der Randstege wellen- oder zahnartig verformt ist, dadurch gekennzeichnet, daß die die Versteifungsstege (2) bildenden Abschnitte (11) der Platte (1) an den wellen- oder zahnartig ausgeformten Längsrandbereich (3) anschließend spitzwinklig zur Ebene der Platte (1) oder bogenförmig verlaufend divergieren, wobei am Übergangsbereich zwischen den den Versteifungssteg (2) bildenden Abschnitten (11) und dem ebenen Plattenabschnitt umgebördelte Abschnitte (12) in den unterhalb des Versteifungssteges (2) gebildeten Kanal (13) ragen.

## Claims

1. A reinforcing or supporting plate, with continuous longitudinal spaced stiffening strips parallel to one another, projecting from the plane of the plate and formed by bent portions of the reinforcing or supporting plate, wherein - at least at the free projecting edge regions of the stiffening strips - the parallel portions of the reinforcing or supporting plate and/or the edge strips of adjacent reinforcing or supporting plates rest against one another, and the freely projecting longitudinal edge region of the stiffening strips and/or the edge strips is shaped to be wave-like or tooth-like, **characterised in that** at the wave-like or tooth-like longitudinal edge region (3), the portions (11) of the plate (1) forming the stiffening strips (2) subsequently diverge at an acute angle to the plane of the plate (1), or diverge in a curved shape, and at the transition region between the planar plate portion and the portions (11) forming the stiffening strip (2), flanged portions (12) project into the channel (13) formed beneath the stiffening strip (2).

## Revendications

1. Plaque d'armature, ou de support, avec des nervures de renfort qui se dressent hors du plan de la plaque et s'étendent parallèlement entre elles à intervalle, en direction longitudinale formées de parties repliées de la plaque d'armature ou de support, tandis qu'au moins dans la zone libre des bords en saillie des nervures de renfort, les parties qui s'étendent parallèlement l'une à l'autre de la plaque d'armature ou de support ou les nervures de bord se trouvent côte à côte sur des plaques voisines d'armature ou de support et la zone de bord longitudinal se dressant librement de la nervure de renfort et/ou de la nervure de bord est en forme d'ondulation ou de dent, caractérisée en ce que les parties (11) de la plaque (1) formant les nervures de renfort (2) sur la zone longitudinale (3) en forme d'ondulations ou de dents se détachent angulairement du plan de la plaque (1) ou sous forme d'arc, à la transition entre les parties (11) formant la nervure de renfort (2) et la partie de plaque plane des parties (12) rabattues dépassent dans le canal (13) forme sous la nervure de renfort (2).
